# DEMANDE DE BREVET EUROPEEN

(11) **EP 0 252 054 A2**
(43) Date de publication de la demande: **07.01.1988**
(21) Numéro de dépôt: 87870048.3
(22) Date de dépôt: 09.04.1987
(51) Int. Cl.: E04H 15/32

(54) **Un ensemble formant moyen de couchage et d'abri constitué d'une tente**

(30) Priorité: 09.04.1986 BE 216508
(71) Demandeur: Replyuk, Erno, B-1080 Bruxelles (BE)
(72) Inventeur: Replyuk, Erno, B-1080 Bruxelles (BE)

(57) **Abrégé**

Cet ensemble se présente sous forme d'un paquetage dans lequel on retrouve une tente double, de conception telle que la condensation ne peu s'y installer, un matelas (1) pneumatique auto-gonflant qui a pour but le confort pour se reposer m ais aussi d'isolation du sol dans le cas de température très basse grâce a la mousse qui garni l'intérieur du matelas.
D'une toile spéciale (5) sous forme de composite dans laquelle une toile tissée aluminisée est emprisonnée entre deux toiles de coton et dont le rôle est d'empécher la création de la condensation entre le matelas et le sac de couchage.
Un sac de couchage
Dans une des formes d'exemple des mâts de tente pouvant se transformer en longerons de brancard assemblé a un jeu de sangles (10) et le matelas pneumatique ils deviennent un brancard.
Le tout roulé en un paquet compact
Pour une utilisation plus simple et rapide,entre la toile spéciale sous forme composite et le matelas pneumatique,il est prévu une forme,a titre d'exemple,de fixation pour les rendreent solidaire.

## Description

Cette invention concerne un ensemble formant moyens de couchage et d'abri constitué d'une tente.

L'invention a pour but de fournir un abri étanche à la pluie et au vent, à la neige, aux insectes, au sable et au froid. Elle a principalement pour objet de fournir un ensemble permettant aux sportifs, aux alpinistes, aux militaires, aux équipes de secours de vivre et de survivre dans les meilleures conditions possibles lorsque les conditions climatiques sont très défavorables. L'invention a également pour objet de fournir des moyens de secours en faisant usage des éléments utilisés pour l'érection d'une tente par exemple.

A cet effet, les moyens de couchage précités comprennent un matelas constitué de plusieurs boyaux gonflables indépendants et parallèles à l'intérieur desquels est disposé chaque fois un cylindre en mousse.

Dans une forme de réalisation particulière, les moyens précités comportent des bandes agrippantes pour une toile intermédiaire, elle-même pourvue sur ses deux faces de bandes agrippantes dites "mâles" et "femelles", de manière à solidariser ladite toile du matelas et d'une housse de couchage munie également de bandes agrippantes, ladite housse comprenant un sac de couchage.

Une caractéristique remarquable de l'invention réside dans le fait que l'ensemble comprend des piquets de tente réalisés en plusieurs éléments de manière à pouvoir former, lorsqu'ils sont assemblés entre eux, deux longerons de brancard qui, en coöpération avec des sangles et le matelas précité forment une civière.

D'autres détails et avantages de l'invention resortiront de la description qui sera donnée ci-après d'un ensemble formant moyens de couchage et d'abri, selon l'invention.

Cette description n'est donnée qu'à titre d'exemple et ne limite pas l'invention. Les notations de références se rapportent aux figures ci-jointes.
La figure 1 est une vue en plan d'un matelas selon l'invention.
La figure 2 est une coupe selon la ligne II-II de la figure 1.
La figure 3 montre la toile intermédiaire munie de bandes agrippantes, ainsi que la toile aluminisée emprisonnée entre deux toiles extérieures visible grâce à une brisure
La figure 4 est une vue explosée montrant les différents éléments d'un piquet de tente destiné à former un élément de brancard.
La figure 5 est une vue montrant les possibilités de réalisation du même brancard.

L'ensemble formant moyens de couchage et d'abri,selon l'invention, comprend un matelas 1 constitué de plusieurs boyaux 2 qui sont remplis de cylindres en mousse, de préférence une mousse de polyuréthane de telle sorte qu'un tel matelas peut être dit auto-gonflant. Il ne demande aucun effort pour être amené dans son état d'utilisation et une déchirure de la toile du matelas n'a pas pour conséquence de rendre celui-ci inutilisable.

Le matelas selon l'invention peut donc être utilisé en toute circonstance, quelque soit l'état de la toile qui le constitue.

La figure 2 qui constitue une coupe selon la ligne II-II de la figure 1 montre les cylindres de mousse 3 disposés à l'intérieur des boyaux 2 du matelas.

Sur au moins une face, le matelas est pourvu de bandes agrippantes 4 qui permettent de retenir une toile intercalaire 5 elle-même équipée de bandes agrippantes 4ʹ. La toile intercalaire 5 est réalisée sous une forme de composite dans laquelle une toile tissée aluminisée est emprisonnée entre les deux toiles. Cette toile intercalaire est représentée à la figure 3. Elle est placée entre la housse de couchage et le matelas et empêche la condensation entre ces deux éléments.

Les bandes agrippantes 4ʹ sont disposées sur les deux faces de la toile intercalaire 5 de telle sorte qu'une housse de couchage, non représentée aux figures, peut être fixée sur la toile intercalaire par l'intermédiaire de bandes agrippantes dont elle est pourvue.

L'ensemble peut être roulé sur lui-même et constituer un volume réduit dont le poids est très faible en raison du choix des matériaux utilisés aussi bien pour réaliser les éléments de couchage que la tente elle-même.

L'ensemble selon l'invention comporte encore un jeu de deux tubes en métal léger, par exemple en alliage d'aluminium, qui peuvent servir à la fois de piquets de tente et d'éléments de brancard. Ces tubes en métal léger portent la référence générale 6. Ils sont constitués d'un élément central 7 sur les extrémités duquel se fixent des tubes 8 qui peuvent tous deux recevoir,du côté extérieur, un dernier tube 9.

La section des tubes va en décroissant vers les extrémités du tube 6 de telle sorte que tout en conservant la rigidité nécessaire à la réalisation d'un brancard, le poids de l'ensemble se trouve réduit au maximum.

Un brancard peut être réalisé en faisant usage de sangles 10 qui possèdent des oeillets 11 aux extrémités. Un matelas et ses accessoires peut donc aisément être supporté par les sangles 10 tandis que deux sauveteurs peuvent agripper les éléments 9 du tube 6 et transporter un blessé dans les meilleures conditions possibles. Ceci est particulièrement le cas en montagne mais il est évident que l invention rend également de très grands services en toutes autres circonstances, comme lors de catastrophes naturelles par exemple.

L'ensemble selon l'invention se prête particulièrement bien à être réalisé en des matériaux extrêmement légers, s'opposant au passage de la pluie ou du froid.

Il n'entre pas dans le cadre de la présente demande de brevet de désigner les matériaux qui conviennent particulièrement à cet usage, puisqu'ils sont connus des hommes de métier. De même les dimensions ne seront pas citées dans le cadre de la présente demande puisqu'elles sont fonction d'impératifs bien connus.

## Revendications

1. Ensemble formant moyens de couchage et d'abri constitué d'une tente, caractérisé en ce que les moyens de couchage précités comprennent un matelas constitué de plusieurs boyaux gonflables indépendants et parallèles à l'intérieur desquels est disposé chaque fois un cylindre de mousse.

2. Ensemble selon la revendication 1 caractérisé en ce que les moyens précités comportent des bandes agrippantes pour une toile intermédiaire, elle-même pourvue sur ses deux faces de bandes agrippantes dites "mâles" et "femelles", de manière à solidariser ladite toile du matelas et d une housse de couchage munie également de bandes agrippantes, ladite housse comprenant un sac de couchage.

3. Ensemble caractérisé en ce que ladit toile intermédiaire précitée est double avec, en sandwich, une feuille en tissu aluminisé.

4. Ensemble selon l'une quelconque des revendications 1 à 3, caractérisé en ce qu'il comprend des piquets de tente réalisés en plusieurs éléments de manière à pouvoir former, lorsqu'ils sont assemblés entre eux, deux longerons de brancard qui, en coöpération avec des sangles et le matelas précité forment une civière.

5. Ensemble selon la revendication 4 caractérisé en ce que les piquets de tente précités sont constitués d'une portion centrale et de portions terminales qui peuvent toutes être fixées les unes dans les autres, par exemple par clipsage.

6. Ensemble selon l'une des revendications 4 et 5, caractérisé en ce que la section des portions terminales va en diminuant à mesure qu'on s'écarte de la portion centrale.
